# FASCICULE DE BREVET EUROPEEN

(11) **EP 0 554 152 B1**
(45) Date de publication et mention de la délivrance du brevet: **24.07.1996**
(21) Numéro de dépôt: 93400166.0
(22) Date de dépôt: 26.01.1993
(51) Int. Cl.: B65D 77/20

(54) **Récipient, notamment pot ou barquette, comportant un opercule de refermeture pourvu d'une couche de vernis à pouvoir adhérent permanent**
Behälter mit einer wiederverschliessbaren Deckelfolie, die mit permanent klebender Schicht aufgebracht ist
Container having a recloseable membrane provided with a layer of permanent adhesive

(30) Priorité: 27.01.1992 FR 9200827
(43) Date de publication de la demande: 04.08.1993
(73) Titulaire: SOCIETE ALSACIENNE D'ALUMINIUM Société Anonyme, F-74160 Saint Julien en Genevois (FR)
(72) Inventeur: Linet, Emile, F-67140 Stotzheim (FR); Wolfersperger, Daniel Joseph, F-67600 Kintzheim (FR)
(74) Mandataire: Lemoine, Robert

(56) Documents cités:
- EP-A- 0 160 975
- EP-A- 0 292 386
- DE-U- 9 114 409
- FR-A- 2 294 838
- US-A- 4 438 850

## Description

La présente invention concerne un récipient, notamment un pot ou une barquette, comportant un rebord périphérique sur lequel est fixé un opercule comprenant un sous-ensemble supérieur comportant au moins une couche de matériau formant barrière, ainsi qu'un sous-ensemble inférieur relié par adhérence à la couche de matériau formant barrière et comportant une couche de matériau thermoscellable fixée par thermoscellage sur le rebord périphérique, ainsi qu'une couche de vernis à pouvoir adhérent permanent, interposée entre la couche de matériau formant barrière et la couche de matériau thermoscellable.

EP-A-0 160 975 décrit un récipient de ce type qui peut être refermé lorsque le produit qu'il renferme n'a pas été entièrement prélevé.

En effet, lors de l'enlèvement de l'opercule, la partie de la couche de matériau thermoscellable qui est fixée sur le rebord périphérique du récipient reste solidaire de ce dernier, alors que le matériau à pouvoir adhérent permanent est mis localement à découvert et peut être utilisé ultérieurement pour refermer le récipient.

L'opercule est toutefois entièrement séparable du récipient, ce qui a l'inconvénient d'entraîner une multiplication des déchets et d'augmenter par conséquent les problèmes de pollution.

La présente invention se propose d'apporter une solution à ce problème et, pour ce faire, elle a pour objet un récipient du type indiqué ci-dessus, qui se caractérise en ce que la couche de vernis est appliquée contre la partie de la couche de matériau formant barrière qui surplombe le rebord périphérique, à l'exception d'une zone dans laquelle est appliqué un adhésif ayant un pouvoir adhérent supérieur à celui du matériau thermoscellable vis-à-vis du rebord périphérique, en ce que la couche de matériau thermoscellable est appliquée contre la couche de vernis et contre la partie de la couche de matériau formant barrière qui n'est recouverte ni de vernis, ni d'adhésif, et en ce que la force d'adhérence du matériau thermoscellable sur le rebord périphérique est supérieure à la force d'adhérence du vernis sur le matériau formant barrière de sorte que lors de l'ouverture du récipient, la rupture de l'opercule au niveau du rebord périphérique a lieu soit entre la couche de vernis et la couche de matériau formant barrière, soit entre la couche de vernis et la couche de matériau thermoscellable, soit dans la masse du vernis.

Etant donné que le vernis à pouvoir adhérent permanent est mis à découvert après l'ouverture du récipient, il suffit de remettre en place la partie arrachée l'opercule pour que le vernis la retienne fermement et lui permette d'assurer une refermeture convenable du récipient.

La présente invention fournit ainsi une solution simple et pratique pour refermer efficacement les récipients pourvus d'un opercule fixé par thermoscellage.

Par ailleurs, grâce à l'adhésif qui est interposé entre le rebord du récipient et la couche de matériau formant barrière, l'opercule reste fixé localement au récipient après l'ouverture, ce qui permet de réduire la pollution de l'environnement en évitant que la séparation en deux parties du conditionnement entraîne une multiplication des déchets susceptibles d'être jetés.

En variante, le récipient selon la présente invention se caractérise en ce que le matériau formant barrière et le matériau constituant le rebord périphérique sont réalisés en une même matière synthétique, en ce que la couche de vernis à pouvoir adhérent permanent est appliquée contre la couche de matériau formant barrière, sauf au niveau d'une zone de retenue qui surplombe le rebord périphérique, en ce que la couche de matériau thermoscellable recouvre la couche de vernis à pouvoir adhérent permanent tandis que le matériau formant barrière est fixé contre le rebord périphérique au niveau de la zone de retenue, et en ce que la force d'adhérence du matériau thermoscellable sur le rebord périphérique est supérieure à la force d'adhérence du vernis sur le matériau formant barrière de sorte que lors de l'ouverture du récipient, la rupture de l'opercule au niveau du rebord périphérique a lieu soit entre la couche de vernis et la couche de matériau formant barrière, soit entre la couche de vernis et la couche de matériau thermoscellable, soit dans la masse du vernis.

Le matériau formant barrière entrant dans la constitution du sous-ensemble supérieur de l'opercule est de préférence un matériau métallique, notamment de l'aluminium. Les métaux et leurs alliages constituent en effet une excellente barrière vis-à-vis de l'humidité et de l'air. Rien ne s'oppose cependant à ce que le matériau formant barrière soit en matière synthétique, notamment une matière thermoplastique.

Par ailleurs, le vernis à pouvoir adhérent permanent est de préférence constitué par un hot-melt repositionnable à froid. Un tel hot-melt peut notamment être à base de latex-gomme et avoir un point de ramollissement de 85 à 95°C et une viscosité à 175°C de 680 à 750 mPas. Il peut par exemple comprendre une composition comportant du styrène, un composé acrylique et un caoutchouc, et former une couche ayant une épaisseur d'environ 3 à 25 g/m².

D'autre part, le matériau thermoscellable comprend de préférence un composé acrylo-vinylique, notamment un copolymère butylméthacrylate-méthylméthacrylate et une résine vinylique qui peut elle-même comprendre un acétate de vinyle, un chlorure de vinyle et un acide maléique.

On précisera en outre ici que la couche de matériau thermoscellable peut avoir une épaisseur d'environ 2 à 10 g/m².

Plusieurs modes d'exécution de la présente invention seront décrits ci-après à titre d'exemples nullement limitatifs en référence aux dessins annexés dans lesquels :
- la figure 1 est une vue en coupe schématique et partielle d'un récipient fermé par un opercule conforme à l'état antérieur de la technique ;
- la figure 2 est une vue en coupe schématique et partielle d'un récipient conforme à l'invention ;
- la figure 3 est une vue de dessus du récipient visible sur la figure 2 ; et
- la figure 4 est une vue en coupe schématique et partielle d'un récipient selon un autre mode de réalisation.

La figure 1 montre un récipient renfermant un produit alimentaire, médical ou autre, susceptible d'être prélevé en plusieurs fois, ce récipient étant destiné à être refermé et conservé dans un endroit de préférence réfrigéré avant chaque prélèvement de produit.

Le récipient représenté sur la figure 1 comporte d'une manière connue en soi un rebord périphérique 1 entourant l'entrée de sa cavité et est fermé de manière étanche par un opercule 2 fixé par thermoscellage sur son rebord périphérique. Il est de préférence réalisé en matière plastique, mais il pourrait être réalisé en métal à condition que la face supérieure de son rebord périphérique 1 soit revêtue d'un film de matière synthétique autorisant le thermoscellage de son opercule 2.

D'une manière générale, l'opercule 2 comprend un sous-ensemble supérieur I comportant une couche de matériau formant barrière 3, et un sous-ensemble II relié par adhérence à la couche 3 et comportant une couche de matériau thermoscellable 4 fixée par thermoscellage sur le rebord périphérique 1, ainsi qu'une couche de vernis à pouvoir adhérent permanent 6 qui est interposée entre la couche de matériau formant barrière 3 et la couche de matière thermoscellable 4.

La couche 3 du sous-ensemble I est réalisée en un matériau métallique, par exemple en aluminium, mais elle pourrait être réalisée en une matière synthétique, par exemple thermoplastique. Elle est renforcée par une couche externe 5 fixée sur sa face supérieure, cette couche externe pouvant être en matière synthétique ou en papier.

Quant à la couche de vernis 6, elle recouvre entièrement la face inférieure de la couche de matériau formant barrière 3 et est elle-même entièrement recouverte par la couche de matériau thermoscellable 4.

Dans le mode de réalisation conforme à l'invention, qui est représenté sur les figures 2 et 3, la couche de vernis 6 recouvre la partie de la couche de matériau formant barrière 3 qui surplombe le rebord périphérique 1, à l'exception d'une zone 7 dans laquelle est appliqué un adhésif ayant un pouvoir adhérent supérieur à celui du matériau thermoscellable vis-à-vis du rebord périphérique, rendant très difficile la séparation des deux parties du conditionnement. Quant à la couche de matériau thermoscellable 4, elle est appliquée contre la couche de vernis 6 et contre la partie de la couche de matériau formant barrière 3 qui surplombe l'entrée du récipient.

On notera ici que l'adhésif appliqué dans la zone 7 visible sur les figures 2 et 3 a pour but d'éviter que l'opercule 2 puisse être entièrement détaché du récipient lors de l'ouverture de ce dernier et d'empêcher ainsi une multiplication des déchets susceptibles d'être dispersés dans la nature et de polluer l'environnement.

La force d'adhérence du matériau thermoscellable sur le rebord périphérique 1 du récipient est supérieure à la force d'adhérence du vernis sur le matériau formant barrière afin que, lors de l'ouverture du récipient, la rupture de l'opercule 2 au niveau du rebord périphérique 1 se produise, soit entre la couche de vernis 6 et la couche de matériau formant barrière 3, soit dans la masse du vernis, soit entre la couche de vernis 6 et la couche de matériau thermoscellable 4.

Dans le mode de réalisation conforme à l'invention, qui est représenté sur la figure 4, la couche de vernis 6 est appliquée contre la couche de matériau formant barrière 3, sauf au niveau d'une zone de retenue 7a qui correspond à la zone 7 visible sur les figures 2 et 3. Par ailleurs, la couche de matériau thermoscellable 4 recouvre la couche de vernis 6 tandis que le matériau formant barrière est fixé contre le rebord périphérique 1 au niveau de la zone de retenue 7a.

On notera ici que pour permettre la fixation de l'opercule 2 sur le rebord périphérique 1, il est nécessaire que le matériau formant barrière et le matériau constituant ledit bord périphérique 1 soient les mêmes, ces matériaux pouvant par exemple être du polystyrène, du polypropylène ou du polyéthylène.

On va maintenant donner des précision sur le vernis et sur le matériau thermoscellable qui peuvent être utilisés pour la mise en oeuvre de la présente invention.

Le vernis est un hot-melt repositionnable à froid. Il s'agit de préférence d'un hot-melt à base de latex-gomme ayant un point de ramollissement de 85 à 95°C et une viscosité à 175°C de 680 à 750 mPas. Ce hot-melt peut par exemple comprendre une composition comportant du styrène, un composé acrylique et un caoutchouc. Il est de préférence constitué par le produit LUNAMELT PS 3406 vendu par la société H.B. FULLER.

Quant au matériau thermoscellable, sa nature est fonction de celle du récipient à operculer. Ainsi, si ce dernier est du polystyrène, du polychlorure de vinyle ou du polyester, le matériau thermoscellable sera de préférence un composé acrylo-vinylique comprenant un copolymère butylméthacrylate-méthylméthacrylate (par exemple du PLEXIGUM P 24 de RÖHM, D-6100 Darmstadt) et une résine vinylique comprenant elle-même un acétate de vinyle, un chlorure de vinyle et un acide maléique (par exemple du VMCH de UNION CARBIDE EUROPE SA, B-2030 Anvers). Les proportions en poids du copolymère et de la résine dans le composé acrylovinylique peuvent varier dans le rapport de 10/1 à 4/1.

Si le récipient à operculer est un polypropylène, il est conseillé d'utiliser comme matériau thermoscellable une dispersion organique acrylique (par exemple du PLEXISOL PM 555 de RÖHM, D-6100 Darmstadt) qui permet, par ailleurs, un bon scellage sur polystyrène, polychlorure de vinyle et polyester.

On précisera par ailleurs que la couche de vernis 6 peut avoir une épaisseur d'environ 3 à 25 g/m² et que la couche de matériau thermoscellable 4 peut avoir une épaisseur d'environ 2 à 10 g/m².

Pour ouvrir un récipient conforme à l'invention, on saisit l'opercule 2 au niveau de sa périphérie et on exerce sur lui une traction vers le haut. L'opercule se déchire alors à l'aplomb du rebord périphérique 1 du récipient en mettant à découvert le vernis à pouvoir adhérent permanent.

Dans le mode de réalisation conforme à l'état antérieur de la technique, qui est représenté sur la figure 1, l'opercule 2 peut être entièrement séparé du récipient. Par contre, dans les modes de réalisation conformes à l'invention, qui sont représentés respectivement sur les figures 2, 3 et sur la figure 4, l'opercule 2 peut rester solidaire du récipient au niveau des zones 7 et 7a, l'adhésif et le matériau formant barrière qui sont dans ces zones opposant une résistance suffisante pour inciter l'utilisateur à ne pas poursuivre son effet d'arrachement.

Etant donné que le vernis à pouvoir adhérent permanent est à découvert, on conçoit aisément qu'il suffit de remettre en place l'opercule contre le rebord périphérique 1 pour refermer le récipient.

Pour être complet, on précisera que l'opercule 2 peut avantageusement être pourvu d'une languette (non représentée sur les dessins) afin de faciliter sa préhension en vue de son arrachement.

On précisera également que la couche de vernis 6 et la couche de matériau thermoscellable 4 de l'opercule du récipient selon la figure 1 sont de préférence déposées par enduction, de même que les couches de vernis 6, les couches de matériau thermoscellable 4 des opercules des récipients selon les figures 2 à 4 et l'adhésif situé dans la zone 7 de l'opercule du récipient selon les figures 2 et 3.

On précisera encore que les forces de pelage à exercer pour ouvrir initialement le récipient sont de l'ordre de 0,3 à 0,9 dN/15 mn, les forces de pelage à exercer après refermeture étant quant à elles de l'ordre 0,1 à 0,3 dN/15 mn.

## Revendications

1. Récipient, notamment pot ou barquette, comportant un rebord périphérique (1) sur lequel est fixé un opercule (2) comprenant un sous-ensemble supérieur (I) comportant au moins une couche de matériau formant barrière (3), ainsi qu'un sous-ensemble inférieur (II) relié par adhérence à la couche de matériau formant barrière et comportant une couche de matériau thermoscellable (4) fixée par thermoscellage sur le rebord périphérique, ainsi qu'une couche de vernis à pouvoir adhérent permanent (6), interposée entre la couche de matériau formant barrière (3) et la couche de matériau thermoscellable (4), caractérisé en ce que la couche de vernis (6) est appliquée contre la partie de la couche de matériau formant barrière (3) qui surplombe le rebord périphérique (1),à l'exception d'une zone (7) dans laquelle est appliqué un adhésif ayant un pouvoir adhérent supérieur à celui du matériau thermoscellable vis-à-vis du rebord périphérique, en ce que la couche de matériau thermoscellable (4) est appliquée contre la couche de vernis (6) et contre la partie de la couche de matériau formant barrière (3) qui n'est recouverte ni de vernis, ni d'adhésif, et en ce que la force d'adhérence du matériau thermoscellable sur le rebord périphérique (1) est supérieure à la force d'adhérence du vernis sur le matériau formant barrière de sorte que lors de l'ouverture du récipient, la rupture de l'opercule (2) au niveau du rebord périphérique a lieu soit entre la couche de vernis (6) et la couche de matériau formant barrière (3), soit entre la couche de vernis (6) et la couche de matériau thermoscellable, soit dans la masse du vernis.

2. Récipient, notamment pot ou barquette, comportant un rebord périphérique (1) sur lequel est fixé un opercule (2) comprenant un sous-ensemble supérieur (I) comportant au moins une couche de matériau formant barrière (3), ainsi qu'un sous-ensemble inférieur (II) relié par adhérence à la couche de matériau formant barrière et comportant une couche de matériau thermoscellable (4) fixée par thermoscellage sur le rebord périphérique, ainsi qu'une couche de vernis à pouvoir adhérent permanent (6), interposée entre la couche de matériau formant barrière (3) et la couche de matériau thermoscellable (4), caractérisé en ce que le matériau formant barrière et le matériau constituant le rebord périphérique (1) sont réalisés en une même matière synthétique, en ce que la couche de vernis à pouvoir adhérent permanent (6) est appliquée contre la couche de matériau formant barrière (3), sauf au niveau d'une zone de retenue (7a) qui surplombe le rebord périphérique, en ce que la couche de matériau thermoscellable (4) recouvre la couche de vernis à pouvoir adhérent permanent (6) tandis que le matériau formant barrière est fixé contre le rebord périphérique (1) au niveau de la zone de retenue (7a), et en ce que la force d'adhérence du matériau thermoscellable sur le rebord périphérique (1) est supérieure à la force d'adhérence du vernis sur le matériau formant barrière de sorte que lors de l'ouverture du récipient, la rupture de l'opercule (2) au niveau du rebord périphérique a lieu soit entre la couche de vernis (6) et la couche de matériau formant barrière (3), soit entre la couche de vernis (6) et la couche de matériau thermoscellable, soit dans la masse du vernis.

3. Récipient selon la revendication 1 ou 2, caractérisé en ce que le matériau formant barrière est un matériau métallique.

4. Récipient selon la revendication 3, caractérisé en ce que le matériau métallique est l'aluminium.

5. Récipient selon la revendication 1 ou 2, caractérisé en ce que le vernis à pouvoir adhérent permanent est un hot-melt repositionnable à froid.

6. Récipient selon la revendication 5, caractérisé en ce que le hot-melt est à base de latex-gomme et a un point de ramollissement de 85 à 90°C et une viscosité à 175°C de 680 à 750 mPas.

7. Récipient selon la revendication 5 ou 6, caractérisé en ce que le hot-melt comprend une composition comportant du styrène, un composé acrylique et un caoutchouc.

8. Récipient selon l'une quelconque des revendications 1,2 et 5 à 7, caractérisé en ce que la couche de vernis (6) a une épaisseur d'environ 3 à 25 g/m².

9. Récipient selon la revendications 1 ou 2, caractérisé en ce que le matériau thermoscellable est un composé acrylo-vinylique.

10. Récipient selon la revendication 9, caractérisé en ce que le matériau thermoscellable comprend un copolymère butylméthacrylate-méthylméthacrylate et une résine vinylique.

11. Récipient selon la revendication 10, caractérisé en ce que la résine vinylique comprend un acétate de vinyle, un chlorure de vinyle et un acide maléique.

12. Récipient selon l'une quelconque des revendications 1, 2 et 9 à 11, caractérisé en ce que la couche de matériau thermoscellable (4) a une épaisseur d'environ 2 à 10 g/m².

## Claims

1. A container, particularly of a pot or elongated shape, having a peripheral flange (1) on which there is disposed a closure membrane (2) comprising an upper sub-assembly (I) consisting of at least one layer of a material acting as a barrier (3) and a lower sub-assembly (II) adhered to the layer of material acting as a barrier and comprising both a layer of heat-sealing material (4) secured by heat-sealing to the peripheral flange and a layer of permanently adhesive coating material (6) positioned between the barrier-acting layer (3) and the heat-sealing layer (4), characterized in that the coating layer (6) is applied to the portion of the barrier-acting material (3) which exends over the peripheral flange (1), except over an area (7) on which there is applied an adhesive having a higher adhesive power than the heat-sealing material in relation to the peripheral flange, in that the layer of heat-sealing material (4) is applied against the coating layer (6) and against that part of the layer of barrier-acting material (3) which is not coated with coating material or adhesive, and in that the adhesive power of the heat-sealing material on the peripheral flange (1) is higher than the adhesive power of the coating material on the barrier-acting material, such that, on opening the container, rupture of the membrane (2) at the level of the peripheral flange takes place between the layer of coating material (6) and the layer of barrier-acting material (3), between the layer of coating material (6) and the layer of heat-sealing material, and within the mass of coating material.

2. A container, particularly of a pot or elongated shape, having a peripheral flange (1) on which there is disposed a closure membrane (2) comprising an upper sub-assembly (I) consisting of at least a layer of material acting as a barrier (3) and a lower sub-assembly (II) adhered to the barrier-acting material and comprising both a layer of heat-sealing material (4) secured by heat-sealing to the peripheral flange and a layer of permanently adhesive coating material (6) positioned between the barrier-acting layer (3) and the heat-sealing layer (4), characterised in that the barrier-acting material and the material of which the peripheral flange (1) is made are provided in the same synthetic material, in that the layer of coating material capable of permanent adhesion (6) is applied against the barrier-acting layer (3), except at the level of a retaining area (7a) which extends over the peripheral flange, in that the layer of heat-sealing material (4) covers the layer of permanently adhesive coating material (6) whereas the barrier-acting material is secured to the peripheral flange (1) at the level of the retaining area (7a), in that the power of adhesion of the heat-sealing material on the peripheral flange (1) is higher than the power of adhesion of the coating material on the barrier-acting material, such that, on opening the container, rupture of the closure membrane (2) at the level of the peripheral flange takes place between the layer of coating material (6) and the layer of barrier-acting material (3), between the layer of coating material (6) and the layer of heat-sealing material, and within the mass of the coating material.

3. A container according to claim 1 or claim 2, characterised in that the barrier-acting material is a metallic material.

4. A container according to claim 3, characterised in that the metallic material is aluminium.

5. A container according to claim 1 or claim 2, characterised in that the coating material capable of permanent adhesion is of the hot-melt type which is capable of being repositioned when cold.

6. A container according to claim 5, characterised in that the heat sealing adhesive is a latex rubber based adhesive, with a melting point of between 85 and 90°C and a viscosity of 680 to 750 mPas at 175°C.

7. A container according to claim 5 or claim 6, characterized in that the holt-melt adhesive is a mixture comprising styrene, an acrylic compound and rubber.

8. A container according to any one of claims 1, 2 and 5 to 7, characterised in that the layer of coating material (6) has a thickness of approximately 3 to 25 g/m².

9. A container according to claim 1 or claim 2, characterised in that the heat sealing material is an acrylo-vinyl compound.

10. A container according to claim 9, characterised in that the heat sealing material comprises a butylmethacrylate-methylmethacrylate copolymer and a vinyl resin.

11. A container according to claim 10, characterised in that the vinyl resin comprises vinyl acetate, vinyl chloride and maleic acid.

12. A container according to any one of claims 1, 2 and 9 to 11, characterised in that the layer of heat-sealing material (4) has a thickness of approximately 2 to 10 g/m².

## Patentansprüche

1. Gefäß, insbesondere Topf oder Form, welches einen umfangsmäßigen Rand bzw. Flansch (1) aufweist, auf dem ein Deckel (2) befestigt ist, welcher folgendes aufweist: eine obere Unteranordnung (I) mit mindestens einer, eine Barriere bzw. einen Verschluß bildenden Materialschicht (3), eine untere Unteranordnung (II), welche durch Anhaften bzw. Adhärenz mit der eine Barriere bildenden Materialschicht (3) verbunden ist und eine heißversiegelbare Materialschicht (4) aufweist, welche mittels Heißversiegelung auf dem umfangsmäßigen Rand bzw. Flansch befestigt ist, sowie eine Firnis- bzw. Klebelackschicht (6) mit dauerhafter Haft- bzw. Klebefähigkeit, die zwischen der eine Barriere bildenden Materialschicht (3) und der heißversiegelbaren Materialschicht (4) angeordnet ist,
dadurch gekennzeichnet,
daß die Firnis- bzw. Klebelackschicht (6) auf einen Teil der eine Barriere bildenden Materialschicht (3) aufgebracht ist, der sich über den umfangsmäßigen Rand bzw. Flansch (1) erstreckt mit Ausnahme eines Bereichs (7), in dem ein Klebstoff aufgebracht ist, welcher hinsichtlich des umfangsmäßigen Rands bzw. Flanschs eine bessere Klebe- oder Haftfähigkeit besitzt als das heißversiegelbare Material,
daß die heißversiegelbare Materialschicht (4) auf die Firnis- bzw. Klebelackschicht (6) und auf den Teil der eine Barriere bildenden Materialschicht (3) aufgebracht ist, welcher weder von Firnis bzw. Klebelack noch von Kleb- oder Haftstoff bedeckt ist, und daß die Klebe- bzw. Haftkraft des heißversiegelbaren Materials auf dem umfangsmäßigen Rand bzw. Flansch (1) größer ist als die Klebe- bzw. Haftkraft des Firnisses bzw. Klebelacks auf dem die Barriere bildenden Material, und zwar derart, daß während des Öffnens des Gefäßes das Brechen des Deckels (2) am umfangsmäßigen Rand bzw. Flansch entweder zwischen der Firnis- bzw. Klebelackschicht (6) und der eine Barriere bildenden Materialschicht (3), oder zwischen der Firnis- bzw. Klebelackschicht (6) und der heißversiegelbaren Materialschicht, oder in der Firnis- bzw. Klebelackmasse stattfindet.

2. Gefäß, insbesondere Topf oder Form, welches einen umfangsmäßigen Rand bzw. Flansch (1) aufweist, auf dem ein Deckel (2) befestigt ist, welcher folgendes aufweist: eine obere Unteranordnung (I) mit mindestens einer, eine Barriere bzw. einen Verschluß bildenden Materialschicht (3), eine untere Unteranordnung (II), welche durch Anhaften bzw. Adhärenz mit der eine Barriere bildenden Materialschicht (3) verbunden ist und eine heißversiegelbare Materialschicht (4) aufweist, welche mittels Heißversiegelung auf dem umfangsmäßigen Rand bzw. Flansch befestigt ist, sowie eine Firnis- bzw. Klebelackschicht (6) mit dauerhafter Haft- bzw. Klebefähigkeit, die zwischen der eine Barriere bildenden Materialschicht (3) und der heißversiegelbaren Materialschicht (4) angeordnet ist,
dadurch gekennzeichnet,
daß das eine Barriere bildende Material und das den umfangsmäßigen Rand bzw. Flansch (1) bildende Material aus dem gleichen Kunststoff bestehen,
daß die Firnis- bzw. Klebelackschicht (6) mit dauerhafter Haft- bzw. Klebefähigkeit auf der eine Barriere bildenden Materialschicht (3) aufgebracht ist mit Ausnahme eines zurückgesetzen Bereichs (7a), und daß die Klebe- bzw. Haftkraft des heißversiegelbaren Materials auf dem umfangsmäßigen Rand bzw. Flansch (1) größer ist als die Klebe- bzw. Haftkraft des Firnisses bzw. Klebelacks auf dem die Barriere bildenden Material, und zwar derart, daß während des Öffnens des Gefäßes das Brechen des Deckels (2) am umfangsmäßigen Rand bzw. Flansch entweder zwischen der Firnis- bzw. Klebelackschicht (6) und der eine Barriere bildenden Materialschicht (3), oder zwischen der Firnis- bzw. Klebelackschicht (6) und der heißversiegelbaren Materialschicht, oder in der Firnis- bzw. Klebelackmasse stattfindet.

3. Gefäß gemäß Anspruch 1 oder 2, dadurch gekennzeichnet, daß das eine Barriere bildende Material eine Metallmaterial ist.

4. Gefäß gemäß Anspruch 3, dadurch gekennzeichnet, daß das Metallmaterial Aluminium ist.

5. Gefäß gemäß Anspruch 1 oder 2, dadurch gekennzeichnet, daß der Firnis bzw. Klebelack mit dauerhafter Haft- bzw. Klebefähigkeit ein Hot-Melt bzw. heißschmelzender Kleber ist, welcher im kalten Zustand formbar ist.

6. Gefäß gemäß Anspruch 5, dadurch gekennzeichnet, daß der Hot-Melt bzw. heißschmelzende Kleber auf Latexgummi-Basis ist und einen Erweichungs- bzw. Plastizitätspunkt von 85 bis 90°C und eine Viskosität bei 175°C von 680 bis 750 mPa besitzt.

7. Gefäß gemäß Anspruch 5 oder 6, dadurch gekennzeichnet, daß der Hot-Melt bzw. heißschmelzende Kleber eine Zusammensetzung besitzt, welche Styrol, eine Acrylzusammensetzung und Kautschuk bzw. Gummi aufweist.

8. Gefäß gemäß einem der Ansprüche 1, 2 und 5 bis 7, dadurch gekennzeichnet, daß die Firnis- bzw. Klebelackschicht (6) eine Dichte von ungefähr 3 bis 25 g/m² besitzt.

9. Gefäß gemäß Anspruch 1 oder 2, dadurch gekennzeichnet, daß das heißversiegelbare Material eine Acryl-Vinyl-Zusammensetzung ist.

10. Gefäß gemäß Anspruch 9, dadurch gekennzeichnet, daß das heißversiegelbare Material ein Butylmethacrylat-Methylmethacrylat-Copolymer und ein Vinylharz aufweist.

11. Gefäß gemäß Anspruch 10, dadurch gekennzeichnet, daß das Vinylharz ein Vinylacetat, ein Vinylchlorid und eine Maleinsäure umfaßt.

12. Gefäß gemäß einem der Ansprüche 1, 2 und 9 bis 11, dadurch gekennzeichnet, daß die heißversiegelbare Materialschicht (4) eine Dichte von ungefähr 2 bis 10 g/m² besitzt.
